# EUROPÄISCHE PATENTSCHRIFT

(11) **EP 1 239 227 B1**
(45) Veröffentlichungstag und Bekanntmachung des Hinweises auf die Patenterteilung: **15.10.2008**
(21) Anmeldenummer: 02004496.2
(22) Anmeldetag: 27.02.2002
(51) Int. Cl.: F24C 15/20

(54) **Dunstabzugshaube mit Schaltstange**
Extractor hood with a selector shaft
Hotte d'aspiration avec une tringle de commande

(30) Priorität: 05.03.2001 DE 10110242
(43) Veröffentlichungstag der Anmeldung: 11.09.2002
(73) Patentinhaber: Imperial-Werke oHG, 32257 Bünde (DE)
(72) Erfinder: Eckardt, Gerd, 59846 Sundern (DE); Henkenjohann, Michael, 33098 Paderborn (DE); Nolte, Heinz-Gerhard, 59757 Arnsberg (DE); Schüsseler, Dirk, 59821 Arnsberg (DE)
(74) Vertreter: Neisen, Jürgen

(56) Entgegenhaltungen:
- EP-A- 0 541 053
- DE-A- 2 508 954
- DE-A- 3 740 790
- DE-A- 19 815 831
- FR-A- 2 207 436
- PATENT ABSTRACTS OF JAPAN vol. 1997, no. 09, 30. September 1997 (1997-09-30) & JP 09 112987 A (FUJI KOGYO KK), 2. Mai 1997 (1997-05-02)

## Beschreibung

Die Erfindung betrifft eine Dunstabzugshaube mit einem Ansauggebläse und einem Haubenkörper mit Ansaugbereich und diesen wenigstens teilweise umgebenden Wrasenschirm, mit Bedien- und Anzeigeelementen und mit mindestens einem Schalter, welcher über eine Schaltstange bedienbar ist, wobei an einem Ende ein Verbindungsteil zu einer den Schalter aufnehmenden Platine angeordnet ist und ein Ende zur Bedienung frei in den Raum ragt.

Eine derartige Dunstabzugshaube ist aus der DE 198 15 831 A1 bekannt. Der Haubenkörper dieser Dunstabzugshaube ist mit einer oberhalb eines Ansaugstutzens befindlichen Glasplatte versehen, bei der die Schaltstange unterhalb der Glasplatte parallel zur Glasplatte und radial zu einem Zwischenrohr angeordnet ist. Eine derartige Schaltstange kann zwar übliche Fernbedienungen ersetzen, ist aber nicht bei jedem Aufbau des Haubenkörpers einer Dunstabzugshaube einsetzbar. Wenn nicht eine wie in der o.g. Patentanmeldung vorgeschlagene annähernd waagerechte Anordnung für die Schaltstange gewählt wird, besteht Verletzungsgefahr für die Bedienperson, wenn diese sich mit dem Oberköper zu nahe an die Dunstabzugshaube beugt.

Der Erfindung stellt sich somit das Problem, eine optisch ansprechende Dunstabzugshaube der eingangs genannten Art mit einer einfachen Bedienungsanordnung zu schaffen, wobei diese für unterschiedliche Haubenkörper einsetzbar sein soll.

Erfindungsgemäß wird dieses Problem durch eine Dunstabzugshaube mit den Merkmalen des Patentanspruchs 1 gelöst. Vorteilhafte Ausgestaltungen und Weiterbildungen der Erfindung . ergeben sich aus den nachfolgenden Unteransprüchen.

Die mit der Erfindung erreichbaren Vorteile bestehen neben einer sicheren Ausgestaltung der Dunstabzugshaube darin, dass die Schaltstange aus mehreren hintereinander angeordneten Teilen zusammengesetzt ist, wobei zwischen den Teilen mindestens eine Knickstelle vorhanden ist und die Teile nach Abknicken selbstständig wieder in eine senkrechte Ausgangslage zurückführbar sind. In einer vorteilhaften Ausgestaltung sind die Teile der Schaltstange im Innenraum hohl ausgebildet und aneinanderliegend oder überlappend verbunden sind, wobei das Verbindungsteil der Schaltstange mit einem Gehäuse zur Aufnahme der Platine lösbar verbunden ist. Zum Rückführen in die Ausgangsstellung der Teile sind vorzugsweise mindestens zwei Teile der Schaltstange im Innenraum mit Aufnahmeeinrichtungen für ein Federelement versehen. Als besonders vorteilhaft erweist es sich, wenn das Federelement als Spiralfeder ausgebildet ist. Vorteilhaft ist ebenfalls anzusehen, dass eine mit einer Feder gehaltene Hülse um die gesamte Schaltstange herum angeordnet ist, wobei die Schaltstange in Ruhestellung direkt unterhalb des Haubenkörpers über der Hülse abgeknickt ist. Dadurch ragt bei Nichtgebrauch kein freies Ende in Richtung Kochfeld und eine mögliche Verletzungsgefahr ist eingeschränkt. Eine weitere vorteilhafte Ausgestaltung offenbart die Schaltstange mit einer optischen Kennzeichnung. Eine besondere Ausgestaltung sieht dabei vor, dass die Schaltstange im Bereich der Knickstelle von einem Leuchtring umgeben ist. Als vorteilhaft ist es ebenfalls anzusehen, dass das Verbindungsteil der Schaltstange nicht fest mit der Platine für elektronische Bauelemente, sondern mit einem Gehäuse verbunden ist, welches zur Aufnahme der Platine dient. Dabei weist das Verbindungsteil vorteilhafterweise bewegliche Schaltteile auf, die oberhalb der auf der Platine angeordneten Drucktasten positioniert sind und diese bei Bewegung der Schaltstange in eine der vorgegebenen Richtungen entsprechend betätigen. Eine andere vorteilhafte Ausgestaltung offenbart eine Schaltstange, die in den Haubenkörper einschiebbar ist. Dadurch kann das Bedienelement bei Nichtgebrauch oder nach Einstellen der gewünschten Parameter (Licht "EIN/AUS"; Motor "EIN" - stufenweise; Motor "AUS" - stufenweise, Gebläsenachlauf) nicht sichtbar sein und eine Verletzungsgefahr der vor dem Kochfeld stehenden Person an der nach unten hängenden Schaltstange total ausschalten.

Ein Ausführungsbeispiel der Erfindung ist in den Zeichnungen rein schematisch dargestellt und wird nachfolgend näher beschrieben. Es zeigt
- Figur 1: Haubenkörper mit einem Flächensaugsatz und Bedienelementen
- Figur 1a: Ausschnitt des Haubenkörpers mit Schaltstange
- Figur 1b: Ausschnitt des Haubenkörpers mit weiteren Bedien- und Anzeigeelementen
- Figur 2: Schaltstange - nicht eingeschaltet
- Figur 3: Schaltstange in eingeschalteter Stellung
- Figur 4: Schaltstange mit Knickwinkel

Die Figur 1 zeigt einen Haubenkörper (1) einer Dunstabzugshaube mit einem Flächensaugsatz (2), wobei eine Schaltstange (4) und weitere Bedien- und Anzeigeelemente am Flächensaugsatz (2) in einem Hängeschrank (16) angeordnet sind. Der mittig angeordnete Ansaugbereich (3) mit auswechselbaren Fettfiltern kann ebenfalls von einem hier nicht dargestellten Wrasenschirm umgeben sein. In der Figur 1a ist die Bedienblende (5) mit weiteren Bedienelementen (5.1) und zugeordneten Anzeigeelementen (5.2) sowie den Anzeige-elementen (4.3, 4.4) für die mögliche einstellbare Funktionen mit der Schaltstange (4) genauer dargestellt. Es sind also einige Parameter mit der Schaltstange (4) einstellbar und mit den +/- Tasten lässt sich die Intensität auch an der Bedienblende (5) verändern. In der Figur 1b sind diverse Richtungen für die Betätigung der Schaltstange (4) durch Pfeile dargestellt. Wenn die Schaltstange (4) beispielsweise nach vorn (I) gezogen wird, kann das Gebläse in verschiedenen Stufen eingeschaltet werden, nach hinten (II) werden die Stufen bzw. bei längerem Druck das gesamte Gebläse wieder ausgeschaltet. Ein Schalten der Schaltstange (4) zu einer Seite (III) kann ein Ein- bzw. Ausschalten der Beleuchtung (13) erreichen. Durch eine Betätigung der Schaltstange (4) zu einer weiteren Seite (IV) kann ein zeitlicher Nachlauf des Gebläses evtl. auch in mehreren Schritten eingestellt werden. Das Gebläse befindet sich innerhalb des Haubenkörpers (1) und ist nicht näher dargestellt, weil hinreichend bekannt.

In der Figur 2 ist eine Schaltstange (4) mit Verbindungsteil (7) zu einem Gehäuse (8) zur Aufnahme der Platine (9) dargestellt. Die Schaltstange (4) weist im oberen Bereich ein Kugelgelenk (10) auf, um im Gehäuse (8) drehbar gelagert zu sein. Das Kugelgelenk (10) ist innerhalb des Haubenkörpers (1) angeordnet. Das Verbindungsteil (7) weist bewegliche Schaltteile (11) auf, die oberhalb der auf der Platine (9) angeordneten Drucktasten (12) positioniert sind. Für 4 Stellungen (I, II, III, IV) sind auch entsprechend 4 Schaltteile (11) über 4 Drucktasten (12) notwendig. Das Gehäuse (8) ist fest mit dem Flächensaugsatz (2) oder einem anderen Bestandteil der Dunstabzugshaube verbunden.

Die Figur 3 zeigt die Schaltstange (4) im Moment der Schaltung, wobei eine normale Kraft (F) auf die Schaltstange (4) einwirkt. Dadurch betätigt ein Schaltteil (11) eine Drucktaste (12) auf der Platine (9). Parallel dazu leuchten ein oder mehrere Anzeigelemente (4.3, 4.4) auf der Bedienblende (5) auf, je nachdem wie viele Funktionen eingeschaltet sind. Wenn die Kraft aufhört, geht die Schaltstange (4) sofort in ihre Ausgangslage zurück. Eine mit einer Feder gehaltene Hülse (6) ist um die Schaltstange (4) herum angeordnet, wobei sich die Hülse (6) auch über den Verbindungsbereich (4.5) zwischen den einzelnen Teilen (4.1, 4.2) erstreckt. Dadurch ist es möglich, die gesamte Schaltstange (4) in Ruhestellung, d.h. bei Nichtgebrauch, direkt unterhalb des Haubenkörpers (1) über dieser Hülse abgeknickt abzulegen und eine mögliche Verletzungsgefahr einzuschränken. Die Ruhestellung sieht so die direkt unterhalb des Haubenkörpers (1) um ca. 90° abgeknickte Schaltstange (4) vor.

In der Figur 4 ist eine Schaltstange (4) dargestellt, bei der eine höhere äußere Kraft auf den Stab einwirkt. Dann knickt das untere Teil (4.2) der aus mindestens zwei hintereinander angeordneten Teilen (4.1, 4.2) bestehenden Schaltstange (4) weiter zur Seite weg, um Verletzungen zu vermeiden. Da die Teile (4.1, 4.2) im Inneren hohl ausgebildet sind, können sie im Inneren Aufnahmeeinrichtungen (15) für ein Federelement (14) aufnehmen. Die Schaltstange (4) kann eine optische Kennzeichnung (13) im Verbindungsbereich (4.5) besitzen, damit die Knickstelle (4.5) optisch sichtbar ist. Diese Kennzeichnung kann beispielsweise als Leuchtring ausgestaltet sein. Wenn alle Parameter eingestellt sind, ist es vorteilhaft, die Schaltstange (4) in den Haubenkörper (1) einschiebbar zu gestalten.

## Patentansprüche

1. Dunstabzugshaube mit einem Ansauggebläse und einem Haubenkörper (1) mit Ansaugbereich (3) und diesen wenigstens teilweise umgebenden Wrasenschirm, mit Bedien- und Anzeigeelementen und
mit mindestens einem Schalter, welcher über eine Schaltstange (4) bedienbar ist, wobei an einem Ende ein Verbindungsteil (7) zu einer den Schalter aufnehmenden Platine (9) angeordnet ist und ein Ende zur Bedienung frei in den Raum ragt
**dadurch gekennzeichnet,**
**dass** die Schaltstange (4) mindestens zwei hintereinander liegende Teile (4.1, 4.2) aufweist und zwischen den Teilen (4.1, 4.2) eine Knickstelle (4.5) angeordnet ist und
**dass** das abgeknickte Teil (4.2) selbstständig wieder in eine senkrechte Ausgangslage zurückführbar ist und
**dass** das Teil (4.2) als freies Ende in Richtung Kochfeld weist.

2. Dunstabzugshaube nach Anspruch 1
**dadurch gekennzeichnet,**
**dass** die Teile (4.1, 4.2) im Verbindungsbereich (4.5) überlappend miteinander verbunden sind und einen hohlen Innenraum (4.6) aufweisen, in welchem Aufnahmeeinrichtungen (15) für ein Federelement (14) angeordnet sind.

3. Dunstabzugshaube nach Anspruch 1 oder 2
**dadurch gekennzeichnet,**
**dass** das Federelement (14) als Spiralfeder ausgebildet ist.

4. Dunstabzugshaube nach mindestens einem der Ansprüche 1 bis 3
**dadurch gekennzeichnet,**
**dass** eine mit einer Feder gehaltene starre Hülse über die Teile (4.1, 4.2) geschoben ist und die Schaltstange (4) in Ruhestellung direkt unterhalb des Haubenkörpers (1) über der Hülse abgeknickt ist.

5. Dunstabzugshaube nach mindestens einem der Ansprüche 1 bis 4
**dadurch gekennzeichnet,**
**dass** die Anzeigeelemente (4.1, 4.2, 5.2) am Haubenkörper (1) und/oder an der Schaltstange (4) angeordnet sind.

6. Dunstabzugshaube nach mindestens einem der Ansprüche 1 bis 5
**dadurch gekennzeichnet,**
**dass** die Schaltstange (4) eine optische Kennzeichnung (13) im Verbindungsbereich (4.5) aufweist.

7. Dunstabzugshaube nach mindestens einem der Ansprüche 1 bis 6
**dadurch gekennzeichnet,**
**dass** die Schaltstange (4) im Verbindungsbereich (4.5) von einem Leuchtring umgeben ist.

8. Dunstabzugshaube nach mindestens einem der Ansprüche 1 bis 7
**dadurch gekennzeichnet,**
**dass** das Verbindungsteil (7) der Schaltstange (4) mit einem Gehäuse (8) zur Aufnahme der Platine (9) verbunden ist.

9. Dunstabzugshaube nach mindestens einem der Ansprüche 1 bis 8
**dadurch gekennzeichnet,**
**dass** das Verbindungsteil (7) bewegliche Schaltteile (11) aufweist, die oberhalb der auf der Platine (9) angeordneten Drucktasten (12) positioniert sind.

10. Dunstabzugshaube nach mindestens einem der Ansprüche 1 bis 9
**dadurch gekennzeichnet,**
**dass** die Schaltstange (4) in den Haubenkörper (1) einschiebbar ist.

## Claims

1. Extractor hood with an extractor fan and a hood body (1) with intake region (3) and a vapour screen that partially surrounds the said items, having control and indicating elements and at least one switch that is operable by means of an actuating rod (4), wherein a connecting part (7) to a plate that accommodates the switch is disposed at one end and one end extends freely into space for control purposes, **characterised in that** the actuating rod (4) includes at least two parts (4.1, 4.2) that are located one following the other and a bendable region (4.5) is disposed between the parts (4.1, 4.2) and **in that** the deflectable part (4.2) is returnable independently back into an initial position and **in that** the part (4.2), as a free end, points in the direction of the hob.

2. Extractor hood according to claim 1, **characterised in that** the parts (4.1) 4.2) are interconnected in an overlapping manner in the connecting region (4.5) and have a hollow interior space (4.6), in which accommodating devices (15) for a spring element (14) are disposed.

3. Extractor hood according to claim 1 or 2, **characterised in that** the spring element (14) is in the form of a spiral spring.

4. Extractor hood according to at least one of claims 1 to 3, **characterised in that** a rigid sleeve retained by a spring is pushed over the parts (4.1, 4.2) and the actuating rod (4) is deflected over the sleeve in the idle position directly below the hood body (1).

5. Extractor hood according to at least one of claims 1 to 4, **characterised in that** the display elements (4.1, 4.2, 5.2) are disposed on the hood body (1) and/or on the actuating rod (4).

6. Extractor hood according to at least one of claims 1 to 5, **characterised in that** the actuating rod (4) includes an optical identification (13) in the connecting region (4.5).

7. Extractor hood according to at least one of claims 1 to 6, **characterised in that** the actuating rod (4) is surrounded by a light ring in the connecting region (4.5).

8. Extractor hood according to at least one of claims 1 to 7, **characterised in that** the connecting part (7) of the actuating rod (4) is connected to a housing (8) for the accommodation of the plate (9).

9. Extractor hood according to at least one of claims 1 to 8, **characterised in that** the connecting part (7) includes movable switching parts (11), which are positioned above the pressure switches (12) that are disposed on the plate (9).

10. Extractor hood according to at least one of claims 1 to 9, **characterised in that** the actuating rod (4) is insertable into the hood body (1).

## Revendications

1. Hotte d'aspiration comprenant une soufflerie d'aspiration et un corps (1) présentant une zone d'aspiration (3) et un écran pare-vapeur entourant au moins partiellement cette dernière, avec des éléments d'actionnement et d'affichage ; et
au moins un commutateur pouvant être actionné par l'intermédiaire d'une tringle de sélection (4), sachant qu'une pièce (7) de liaison avec une platine (9) recevant ledit commutateur est disposée à une extrémité, et qu'une extrémité s'engage librement dans l'espace en vue de l'actionnement,
**caractérisée par le fait**
**que** la tringle de sélection (4) comporte au moins deux parties (4.1, 4.2) agencées en succession, une zone de flexion (4.5) étant interposée entre lesdites parties (4.1, 4.2) ;
**que** la partie fléchie (4.2) peut être ramenée automatiquement à une position initiale verticale ; et
**que** ladite partie (4.2) pointe, en tant qu'extrémité libre, en direction de la zone de cuisson.

2. Hotte d'aspiration selon la revendication 1,
**caractérisée par le fait**
**que** les parties (4.1, 4.2) sont reliées l'une à l'autre avec chevauchement dans la zone de liaison (4.5), et présentent un espace interne creux (4.6) dans lequel se trouvent des dispositifs de réception (15) destinés à un élément élastique (14).

3. Hotte aspiration selon la revendication 1 ou 2,
**caractérisée par le fait**
**que** l'élément élastique (14) est réalisé sous la forme d'un ressort hélicoïdal.

4. Hotte d'aspiration selon au moins l'une des revendications 1 à 3,
**caractérisée par le fait**
**qu'**une douille rigide, retenue par un ressort, est enfilée sur les parties (4.1, 4.2), et la tringle de sélection (4) est directement fléchie au-dessous du corps (1) de la hotte, en position de repos, par l'intermédiaire de ladite douille.

5. Hotte d'aspiration selon au moins l'une des revendications 1 à 4,
**caractérisée par le fait**
**que** les éléments d'affichage (4.1, 4.2, 5.2) sont disposés sur le corps (1) de ladite hotte et/ou sur la tringle de sélection (4).

6. Hotte d'aspiration selon au moins l'une des revendications 1 à 5,
**caractérisée par le fait**
**que** la tringle de sélection (4) présente un repérage optique (13) dans la zone de liaison (4.5).

7. Hotte d'aspiration selon au moins l'une des revendications 1 à 6,
**caractérisée par le fait**
**que** la tringle de sélection (4) est entourée par une bague lumineuse dans la zone de liaison (4.5).

8. Hotte d'aspiration selon au moins l'une des revendications 1 à 7,
**caractérisée par le fait**
**que** la pièce (7) de liaison de la tringle de sélection (4) est reliée à un boîtier (8) conçu pour recevoir la platine (9).

9. Hotte d'aspiration selon au moins l'une des revendications 1 à 8,
**caractérisée par le fait**
**que** la pièce de liaison (7) comporte des organes mobiles de commutation (11) implantés au-dessus des boutons-poussoirs (12) disposés sur la platine (9).

10. Hotte d'aspiration selon au moins l'une des revendications 1 à 9,
**caractérisée par le fait**
**que** la tringle de sélection (4) peut être rentrée dans le corps (1) de ladite hotte.
